# FASCICULE DE BREVET EUROPEEN

(11) **EP 3 543 172 B1**
(45) Date de publication et mention de la délivrance du brevet: **04.05.2022**
(21) Numéro de dépôt: 19160698.7
(22) Date de dépôt: 05.03.2019
(51) Int. Cl.: B65D 81/20, B65D 51/24, B65D 33/16

(54) **CAPUCHON DE FIXATION D'UN CLIP UTILISÉ POUR UN SAC COMPRESSEUR**
BEFESTIGUNGSKAPPE FÜR CLIP, DIE FÜR EINE KOMPRESSORTASCHE VERWENDET WIRD
CAP FOR ATTACHING A CLIP USED FOR A COMPRESSOR BAG

(30) Priorité: 19.03.2018 FR 1800229
(43) Date de publication de la demande: 25.09.2019
(73) Titulaire: J.J.A. SA, 93155 Le Blanc Mesnil Cédex (FR)
(72) Inventeur: MULLENDER, Grégoire, 75019 Paris (FR)
(74) Mandataire: Dennemeyer & Associates S.A.

(56) Documents cités:
- EP-A1- 2 463 216
- CN-U- 203 359 131
- CN-U- 203 512 305
- CN-Y- 2 592 558
- US-A1- 2003 016 887
- US-A1- 2005 152 800
- US-A1- 2015 321 809

## Description

La présente invention concerne un capuchon à encoche unique destiné à fixer un clip de fermeture d'un sac compresseur. Le sac compresseur réduit le volume de l'objet contenu dans celui-ci afin de le stocker dans un espace limité, en évacuant l'air contenu dans le sac de compression par une valve sur laquelle est fixée un capuchon à encoche unique.

US 2010/0300919 concerne un capuchon avec une encoche utilisée sur un sac compresseur.

CN 202054248 concerne une valve de scellage pour un sac de compression à vide.

Le document US 2010/0300919 est l'état de la technique le plus proche car il concerne un capuchon avec une encoche utilisée sur à un sac compresseur.

Le problème à résoudre par ce document US 2010/0300919 (càd faire glisser le dispositif de scellage le long de la longueur du membre de scellage pour mettre le membre de scellage en configuration « fermée ») est différent du problème à résoudre par la présente invention invention (càd comment ne pas perdre le clip de fermeture pendant la durée de vie du sac compresseur).

Le document US 2010/0300919 divulgue :
Les figures 8A et 8B montrent une encoche (806 et 807) dans un capuchon sur une partie seulement du diamètre du capuchon.
La figure 8D du document US 2010/0300919 montre un goulot d'étranglement (805) à l'entrée de l'encoche. La demande US 2015/321809 A1 divulgue un capuchon de maintien d'un clip de fermeture de sac de compression.

L'avantage procuré par la présente invention est de bloquer le clip à l'intérieur de l'encoche.

Le problème technique objectif à résoudre par la présente invention est : comment ne pas perdre le clip de fermeture pendant la durée de vie du sac compresseur.

Le document CN 202054248 résout un problème totalement différent (càd comment réaliser le scellage d'une valve d'un sac de compression à vide) et n'apporte aucune solution au problème mentionné ci-dessus et ne suggère en aucun cas l'utilisation des caractéristiques techniques de la présente invention. Les autres documents résolvent aussi un problème différent et utilisent également d'autres caractéristiques techniques.

### Résumé de l'invention:

La présente invention concerne un capuchon (1) de maintien d'un clip (2) de fermeture de sac de compression (3), ledit capuchon (1) comprend : une partie inférieure (4) et une partie supérieure (5), ladite partie inférieure (4) possédant une surface plus grande que la surface de la partie supérieure (5), ladite partie supérieure (5) possédant au-moins une encoche (6) s'étendant d'un bout à l'autre de la partie supérieure (5), ladite encoche (6) possède une forme complémentaire audit clip (2) de fermeture, ladite encoche (6) comporte au-moins un sillon (7) longitudinal, ledit sillon (7) longitudinal forme au-moins un creux (12) par rapport à au-moins un plateau (8A,8B) se trouvant de chaque côté dudit sillon (7) et ledit plateau (8A,8B) se trouvant à une hauteur supérieure à celle du sillon (7), ladite encoche (6) possède au-moins une paroi externe (9A,9B) s'étendant essentiellement perpendiculairement audit plateau (8A,8B), chaque paroi (9A,9B) possède au-moins un ergot de blocage (10A,10B) dudit clip (2).

De préférence, ladite encoche (6) comporte au-moins un sillon (7) central longitudinal dont le milieu défini un axe de symétrie pour l'encoche.

De préférence, l'ergot de blocage (10A,10B) dudit clip (2) est situé sur la partie supérieure de chaque paroi externe (9A,9B).

De préférence, l'ergot de blocage (10A,10B) s'étend d'un bout à l'autre de la partie supérieure de ladite paroi (9A,9B).

De préférence, l'ergot de blocage (10A,10B) s'étend de 0,5 mm à 2 mm, de 0,6 mm à 1,9 mm, de 0,7 mm à 1,8 mm, de 0,8 mm à 1,7 mm, de 0,9 mm à 1,6 mm, de 1 mm à 1,5 mm, de 1,1 mm à 1,4 mm, de 1,2 mm à 1,3 mm dans (càd en direction de, vers, à l'intérieur de) l'encoche (6) afin de bloquer ledit clip (2).

De préférence, la largeur de l'encoche (6) est essentiellement égale à celle dudit clip (2). De préférence, le capuchon comprend 2 ou 3 ou 4 ou 5 ou 6 ou 7 ou 8 ou 9 ou 10 ergots de blocage.

De préférence, l'ergot de blocage (10A,10B) dudit clip (2) est situé entre 1 mm et 10 mm, 2 mm et 9 mm, 3 mm et 8 mm, 4 mm et 7 mm, 5 mm et 6 mm, de préférence à 3 mm de chaque extrémité de ladite paroi externe (9A,9B).

De préférence, l'ergot de blocage (10A,10B) possède une longueur comprise entre 1mm et 30 mm, 1mm et 25 mm, 1mm et 20 mm, 1mm et 15 mm, 1mm et 10 mm, 1mm et 5 mm, 2mm et 4 mm, plus préférentiellement 3mm.

De préférence, la surface de la partie inférieure (4) est bombée ou plate.

De préférence, la hauteur de la partie supérieure (5) est plus grande que la hauteur de la partie inférieure (4).

De préférence, l'encoche (6) a une profondeur comprise entre 4 mm et 10 mm, de préférence 5 mm.

De préférence, la profondeur dudit creux (12) du sillon (7) central longitudinal est de 0,5 mm à 2 mm, de préférence 1 mm, par rapport à un plan horizontal formé par lesdits plateaux (8A,8B).

La présente invention concerne aussi un clip (2) de fermeture de sac de compression (3) en combinaison avec le capuchon tel que défini précédemment, ledit clip (2) ayant une forme en U dont les extrémités libres des deux branches (11A,11B) se rejoignent, ledit clip (2) venant s'insérer par complémentarité dans l'encoche (6) dudit capuchon (1) et ledit clip (2) étant maintenu en place grâce à au-moins un ergot de blocage (10A,10B) se trouvant sur l'extrémité supérieure de chaque paroi externe (9A,9B) dudit capuchon (1), ledit ergot de blocage (10A,10B) venant se positionner directement au-dessus d'une des branches en forme de U dudit clip.

De préférence, chaque branche (11A,11B) possède au-moins trois bosses internes distantes l'une de l'autre d'au-moins 4 mm.

De préférence, chaque branche (11A,11B) est biseautée de l'extérieur de la paroi longitudinale de chaque branche (11A,11B) vers l'axe longitudinal central de chaque branche (11A,11B).

La présente invention concerne encore un capuchon (1) venant se fixer sur une valve dudit de sac de compression (3), afin de refermer et protéger la valve qui sert à faire le vide dans le sac.

La présente invention concerne encore une combinaison du capuchon (1) selon les revendications 1 à 11 avec un sac de compression et optionnellement un clip, ledit sac de compression comprenant une valve, ledit capuchon (1) venant se fixer sur ladite valve dudit de sac de compression (3) et optionnellement ledit clip venant se fixer sur ledit capuchon.
La figure 1 montre une vue en perspective du capuchon de la présente invention.
La figure 2 montre une vue du dessus du capuchon de la présente invention.
La figure 3 montre la combinaison du clip inséré dans l'encoche du capuchon de la présente invention.
La figure 4 montre une vue du dessous du capuchon de la présente invention.
La figure 5 montre une vue de côté du capuchon de la présente invention.
La figure 6 montre une autre vue en perspective de la combinaison du clip inséré dans l'encoche du capuchon de la présente invention.
La figure 7 montre une autre vue en perspective du capuchon de la présente invention.
La figure 8 montre encore une autre vue en perspective de la combinaison du clip inséré dans l'encoche du capuchon de la présente invention.
La figure 9 montre le clip de fermeture positionné sur un sac de compression.

Certaines caractéristiques de l'invention qui sont décrites sous forme de mode de réalisation séparés, peuvent aussi être fournies en combinaison dans un mode de réalisation unique. A l'opposé certaines caractéristiques de l'invention qui sont décrites sous forme de mode de réalisation en combinaison dans un mode de réalisation unique, peuvent aussi être fournies séparément sous forme de plusieurs mode de réalisation séparés.

Bien que l'invention ait été décrite en conjonction avec des modes de réalisation spécifiques de celui-ci, il est évident que plusieurs alternatives, modifications et variations peuvent être détectées par un homme du métier. Ainsi, nous avons l'intention d'englober de telles alternatives, modifications et variations qui tombent dans la portée des revendications ci-après.

## Revendications

1. **Capuchon** (1) de maintien d'un clip (2) de fermeture de sac de compression (3), ledit capuchon (1) comprend :
- une partie inférieure (4) et une partie supérieure (5), ladite partie inférieure (4) possédant une surface plus grande que la surface de la partie supérieure (5),
- ladite partie supérieure (5) possédant au-moins une encoche (6) s'étendant d'un bout à l'autre de la partie supérieure (5),
- ladite encoche (6) possède une forme complémentaire audit clip (2) de fermeture,
- ladite encoche (6) comporte au-moins un sillon (7) longitudinal,
- ledit sillon (7) longitudinal forme au-moins un creux (12) par rapport à au-moins un plateau (8A,8B) se trouvant de chaque côté dudit sillon (7) et ledit plateau (8A,8B) se trouvant à une hauteur supérieure à celle du sillon (7),
- ladite encoche (6) possède au-moins une paroi externe (9A,9B) s'étendant essentiellement perpendiculairement audit plateau (8A,8B),
- chaque paroi (9A,9B) possède au-moins un ergot de blocage (10A,10B) dudit clip (2).

2. Capuchon selon la revendication 1, dans lequel ladite encoche (6) comporte au-moins un sillon (7) central longitudinal dont le milieu défini un axe de symétrie pour l'encoche.

3. Capuchon selon la revendication 1, dans lequel l'ergot de blocage (10A,10B) dudit clip (2) est situé sur la partie supérieure de chaque paroi externe (9A,9B).

4. Capuchon selon la revendication 3, dans lequel l'ergot de blocage (10A,10B) s'étend d'un bout à l'autre de la partie supérieure de ladite paroi (9A,9B).

5. Capuchon selon la revendication 3, dans lequel l'ergot de blocage (10A,10B) s'étend de 0,5 mm à 2 mm dans l'encoche (6) afin de bloquer ledit clip (2).

6. Capuchon selon la revendication 1, dans lequel la largeur de l'encoche (6) est essentiellement égale à celle dudit clip (2).

7. Capuchon selon la revendication 1, comprenant 2,3,4,5 ou 6 ergots de blocage distincts.

8. Capuchon selon la revendication 1, dans lequel l'ergot de blocage (10A,10B) dudit clip (2) est situé entre 1 mm et 10 mm, de préférence à 3 mm de chaque extrémité de ladite paroi externe (9A,9B).

9. Capuchon selon la revendication 1, dans lequel l'ergot de blocage (10A,10B) possède une longueur comprise entre 1mm et 30 mm, de préférence 3mm.

10. Capuchon selon la revendication 1, dans lequel l'encoche (6) a une profondeur comprise entre 4 mm et 10 mm, de préférence 5 mm.

11. Capuchon selon la revendication 1, dans lequel la profondeur dudit creux (12) du sillon (7) longitudinal est de 0,5 mm à 2 mm, de préférence 1 mm, par rapport à un plan horizontal formé par lesdits plateaux (8A,8B).

12. **Clip** (2) de fermeture de sac de compression (3) en combinaison avec le capuchon tel que défini aux revendications 1 à 11, ledit clip (2) ayant une forme en U dont les extrémités libres des deux branches (11A,11B) se rejoignent, ledit clip (2) venant s'insérer par complémentarité dans l'encoche (6) dudit capuchon (1) et ledit clip (2) étant maintenu en place grâce à au-moins un ergot de blocage (10A,10B) se trouvant sur l'extrémité supérieure de chaque paroi externe (9A,9B) dudit capuchon (1), ledit ergot de blocage (10A,10B) venant se positionner directement au-dessus d'une des branches en forme de U dudit clip.

13. Clip (2) de fermeture de sac de compression (3) selon la revendication 12, dans lequel chaque branche (11A,11B) possède au-moins trois bosses internes distantes l'une de l'autre d'au-moins 4 mm.

14. Clip (2) de fermeture de sac de compression (3) selon la revendication 12, dans lequel chaque branche (11A,11B) est biseautée de l'extérieur de la paroi longitudinale de chaque branche (11A,11B) vers l'axe longitudinal de chaque branche (11A,11B).

15. **Combinaison** du capuchon (1) selon les revendications 1 à 11 avec un sac de compression, ledit sac de compression comprenant une valve, ledit capuchon (1) venant se fixer sur ladite valve dudit de sac de compression (3).

## Patentansprüche

1. **Haltekappe** (1) eines Verschluss-Clips (2) einer Kompressionstasche (3), wobei die Kappe (1) umfasst:
- einen unteren Teil (4) und einen oberen Teil (5), wobei der untere Teil (4) eine größere Oberfläche als die Oberfläche des oberen Teils (5) besitzt,
- wobei der obere Teil (5) mindestens eine Kerbe (6) besitzt, die sich von einem Ende zu dem anderen des oberen Teils (5) erstreckt,
- die Kerbe (6) eine Form besitzt, die zu dem Verschluss-Clip (2) komplementär ist,
- die Kerbe (6) mindestens eine Längsrille (7) umfasst,
- die Rille (7) mindestens einen Hohlraum (12) in Bezug auf mindestens eine Platte (8A, 8B) bildet, die sich auf jeder Seite der Rille (7) befindet, und sich die Platte (8A, 8B) auf einer Höhe über derjenigen der Rille (7) befindet,
- die Kerbe (6) mindestens eine Außenwand (9A, 9B) besitzt, die sich im Wesentlichen senkrecht zu der Platte (8A, 8B) erstreckt,
- jede Wand (9A, 9B) mindestens einen Blockierungsansatz (10A, 10B) des Clips (2) besitzt.

2. Kappe nach Anspruch 1, wobei die Kerbe (6) mindestens eine mittige Längsrille (7) umfasst, deren Mitte eine Symmetrieachse für die Kerbe definiert.

3. Kappe nach Anspruch 1, wobei sich der Blockierungsansatz (10A, 10B) des Clips (2) auf dem oberen Teil jeder Außenwand (9A, 9B) befindet.

4. Kappe nach Anspruch 3, wobei sich der Blockierungsansatz (10A, 10B) von einem Ende zu dem anderen des oberen Teils der Wand (9A, 9B) erstreckt.

5. Kappe nach Anspruch 3, wobei sich der Blockierungsansatz (10A, 10B) von 0,5 mm bis 2 mm in der Kerbe (6) erstreckt, um den Clip (2) zu blockieren.

6. Kappe nach Anspruch 1, wobei die Breite der Kerbe (6) im Wesentlichen gleich der des Clips (2) ist.

7. Kappe nach Anspruch 1, die 2, 3, 4, 5 oder 6 separate Blockierungsansätze umfasst.

8. Kappe nach Anspruch 1, wobei der Blockierungsansatz (10A, 10B) des Clips (2) zwischen 1 mm und 10 mm, bevorzugt 3 mm, von jedem Ende der Außenwand (9A, 9B) liegt.

9. Kappe nach Anspruch 1, wobei der Blockierungsansatz (10A, 10B) eine Länge zwischen 1 mm und 30 mm, bevorzugt 3 mm besitzt.

10. Kappe nach Anspruch 1, wobei die Kerbe (6) eine Tiefe zwischen 4 mm und 10 mm, bevorzugt 5 mm, aufweist.

11. Kappe nach Anspruch 1, wobei die Tiefe des Hohlraums (12) der Längsrille (7) 0,5 mm bis 2 mm, bevorzugt 1 mm, in Bezug auf eine horizontale Ebene, die von den Platten (8A, 8B) gebildet wird, beträgt.

12. **Verschluss-Clip** (2) einer Kompressionstasche (3) in Kombination mit der Kappe wie in den Ansprüchen 1 bis 11 definiert, wobei der Clip (2) eine U-Form aufweist, deren freie Enden der zwei Schenkel (11A, 11B) zusammentreffen, wobei sich der Clip (2) komplementär in die Kerbe (6) der Kappe (1) fügt, und der Clip (2) dank mindestens eines Blockierungsansatzes (10A, 10B), der sich auf dem oberen Ende jeder Außenwand (9A,9B) der Kappe (1) befindet, gehalten wird, wobei sich der Blockierungsansatz (10A, 10B) direkt über einem der U-förmigen Schenkel des Clips positioniert.

13. Verschluss-Clip (2) der Kompressionstasche (3) nach Anspruch 12, wobei jeder Schenkel (11A, 11B) mindestens drei innere Höcker aufweist, die um mindestens 4 mm voneinander beabstandet sind.

14. Verschluss-Clip (2) der Kompressionstasche (3) nach Anspruch 12, wobei jeder Schenkel (11A, 11B) von der Außenseite der Längswand jedes Schenkels (11A, 11B) zur Längsachse jedes Schenkels (11A,11B) hin abgeschrägt ist.

15. **Kombination** der Kappe (1) nach den Ansprüchen 1 bis 11 mit einer Kompressionstasche, wobei die Kompressionstasche ein Ventil umfasst, wobei die Kappe (1) auf dem Ventil der Kompressionstasche (3) befestigt wird.

## Claims

1. A **cap** (1) for holding a clip (2) for closing a compression bag (3), said cap (1) comprising:
- a lower part (4) and an upper part (5), said lower part (4) having a larger surface than the upper part (5),
- said upper part (5) having at least one notch (6) extending from one end to the other of the upper part (5),
- said notch (6) having a shape complementary to said closure clip (2),
- said notch (6) comprising at least one longitudinal groove (7),
- said longitudinal groove (7) forming at least one hollow (12) relative to at least one plate (8A, 8B) located on either side of said groove (7) and said plate (8A, 8B) being located at a height greater than that of the groove (7),
- said notch (6) having at least one outer wall (9A, 9B) extending substantially perpendicular to said plate (8A, 8B),
- each wall (9A, 9B) having at least one locking pin (10A, 10B) for said clip (2).

2. The cap according to claim 1, wherein said notch (6) comprises at least one longitudinal central groove (7) the middle of which defines an axis of symmetry for the notch.

3. The cap according to claim 1, wherein the locking pin (10A, 10B) of said clip (2) is located on the upper part of each external wall (9A, 9B).

4. The cap according to claim 3, wherein the locking pin (10A, 10B) extends from one end to the other of the upper part of said wall (9A, 9B).

5. The cap according to claim 3, wherein the locking pin (10A, 10B) extends from 0.5 mm to 2 mm into the notch (6) in order to lock said clip (2).

6. The cap according to claim 1, wherein the width of the notch (6) is substantially equal to that of said clip (2).

7. The cap according to claim 1, comprising 2, 3, 4, 5 or 6 separate locking pins.

8. The cap according to claim 1, wherein the locking pin (10A, 10B) of said clip (2) is located between 1 mm and 10 mm, preferably 3 mm, from each end of said external wall (9A, 9B).

9. The cap according to claim 1, wherein the locking pin (10A, 10B) has a length of between 1 mm and 30 mm, preferably 3 mm.

10. The cap according to claim 1, wherein the notch (6) has a depth of between 4 mm and 10 mm, preferably 5 mm.

11. The cap according to claim 1, wherein the depth of said hollow (12) of the longitudinal groove (7) is from 0.5 mm to 2 mm, preferably 1 mm, with respect to a horizontal plane formed by said plates (8A, 8B).

12. A **clip** (2) for closing a compression bag (3) in combination with the cap as defined in claims 1 to 11, said clip (2) being U-shaped, where the free ends of the two arms (11A, 11B) meet, said clip (2) being inserted by shape matching into the notch (6) of said cap (1) and said clip (2) being held in place by virtue of at least one locking pin (10A, 10B) located on the upper end of each outer wall (9A, 9B) of said cap (1), said locking pin (10A, 10B) being positioned directly above one of the U-shaped arms of said clip.

13. The clip (2) for closing a compression bag (3) according to claim 12, wherein each arm (11A, 11B) has at least three internal bumps spaced apart from one another by at least 4 mm.

14. The clip (2) for closing a compression bag (3) according to claim 12, wherein each arm (11A, 11B) is bevelled from the outside of the longitudinal wall of each arm (11A, 11B) towards the longitudinal axis of each arm (11A, 11B).

15. A **combination** of the cap (1) according to claims 1 to 11 with a compression bag, said compression bag comprising a valve, said cap (1) attaching to said valve of said compression bag (3).
